# FASCICULE DE BREVET EUROPEEN

(11) **EP 1 181 425 B1**
(45) Date de publication et mention de la délivrance du brevet: **23.11.2005**
(21) Numéro de dépôt: 00935055.4
(22) Date de dépôt: 17.05.2000
(51) Int. Cl.: E05B 49/00

(54) **CLEF ELECTRONIQUE POUR VEHICULE AUTOMOBILE**
ELEKTRONISCHER SCHLÜSSEL FÜR EIN KRAFTFAHRZEUG
ELECTRONIC KEY FOR MOTOR VEHICLE

(30) Priorité: 28.05.1999 FR 9906791
(43) Date de publication de la demande: 27.02.2002
(73) Titulaire: Siemens VDO Automotive S.A.S., 31036 Toulouse Cédex 01 (FR)
(72) Inventeur: CHAILLIE, Frédéric, F-31140 Pechbonnieu (FR)
(74) Mandataire: Berg, Peter
(86) Numéro de dépôt international: PCT/EP2000/004482
(87) Numéro de publication internationale: WO 2000/073606

(56) Documents cités:
- WO-A-98/03949
- DE-A- 4 444 913
- DE-U- 29 722 484
- US-A- 4 941 569

## Description

La présente invention concerne une clef électronique pour véhicule automobile. Plus particulièrement, il s'agit d'une clef intelligente dite « smart key » ne nécessitant pas de panneton pour commander le verrouillage /déverrouillage des ouvrants d'un véhicule.

Les ouvrants d'un véhicule sont constitués par toutes les parties mobiles permettant l'accès à l'intérieur du véhicule ou sous son capot. Ainsi, il peut tout aussi bien s'agir des portières d'un véhicule, que du coffre, du toit ouvrant, du capot, des vitres etc.,...

Il est déjà connu de munir un véhicule de dispositif de télécommande de ses ouvrants. Il peut s'agir de dispositifs (clef électronique) émettant des infra rouges ou des ondes de toute nature pour donner un ordre d'ouverture ou de fermeture à distance.

De telles clefs électroniques ne nécessitent aucune coopération entre un panneton et une serrure pour fonctionner. Le véhicule pourrait même. être exempt de toute serrure mécanique. Cependant, pour des questions de sûreté de fonctionnement, il est nécessaire de prévoir un moyen d'accès mécanique à utiliser dans le cas où la clef électronique serait défaillante.

A cet effet, il est connu de munir les clefs électroniques d'un insert de secours constitué par un panneton mécanique classique. En cas de défaillance de la carte électronique, ce panneton de secours peut être utilisé pour permettre l'ouverture d'un ouvrant.

Il est déjà connu de glisser cet insert de secours dans la clef électronique elle-même et de le rendre extractible en réalisant des échancrures dans cette clef. Ainsi, il suffit de retirer l'insert de secours de la carte électronique pour ouvrir son véhicule. Néanmoins, pour permettre une bonne prise en main de l'insert, on réalise à ce jour des surmoulages de la partie de cet insert destinée à être tenue par l'utilisateur de manière à ce que celui-ci puisse le tenir facilement en main et puisse le faire tourner autour de son axe longitudinal pour provoquer l'ouverture d'une portière (par exemple).

La réalisation de ces surmoulages est onéreuse et augmente le volume de l'insert.

Cet insert est généralement réalisé en métal (mais pas exclusivement) et présente une faible largeur. Pour certains utilisateurs, cette largeur est insuffisante pour pouvoir appliquer correctement un couple de force de rotation et entraîner l'insert autour de son axe longitudinal.

C'est le cas par exemple dans le document DE 44 44 913 concernant un insert de secours pour clef électronique. Cet insert est logé à l'intérieur de la clef électronique lorsqu'il n'est pas utilisé. Il est maintenu à l'intérieur de cette clef par la coopération d'un ergot et d'évidements. Lorsque l'insert est retiré de son logement, il peut être utilisé en tant que substitut de clef. La dimension de la tête de cet insert est cependant insuffisante pour permettre l'application correcte d'un couple de force de rotation. Certains utilisateurs pourraient ainsi avoir du mal à entraîner l'insert en rotation.

Le but de la présente invention est d'utiliser un insert sans surmoulage (pour diminuer le coût de fabrication et l'encombrement), tout en fournissant à l'utilisateur une surface d'appui suffisante pour qu'il puisse appliquer un couple de force permettant d'entraîner l'insert en rotation autour de son axe longitudinal.

A cet effet, la présente invention concerne une clef électronique pour véhicule automobile selon la revendication 1.

Avantageusement, le compartiment d'insert est ménagé au sein ou en bordure du logement électronique de telle sorte que le logement électronique constitue une surface d'appui pour les doigts d'un utilisateur apte à permettre l'application d'un couple de force à l'insert de manière à l'entraîner aisément en rotation autour de son axe longitudinal lorsque l'insert est en position active.

On fournit ainsi un moyen simple de mise en rotation de l'insert qui n'augmente pas l'encombrement de celui-ci et qui ne nécessite pas la réalisation d'un surmoulage, en se servant astucieusement de la clef électronique elle-même pour entraîner en rotation l'insert.

D'autres objets, caractéristiques et avantages de la présente invention, ressortiront d'ailleurs de la description qui suit, à titre d'exemple non limitatif, en référence aux dessins annexés, dans lesquels :
- La figure 1 est une vue schématique, partiellement en coupe, d'une clef électronique selon la présente invention, montrant un insert en position de repos, et
- La figure 2 est une vue semblable à la figure 1 présentant l'insert en position active.

Selon la forme de réalisation montrée aux figures 1 et 2, une clef électronique 10 selon la présente invention se présente généralement sous la forme d'un parallélépipède rectangle aplati (format carte bancaire par exemple).

La clef électronique comporte :
- un logement 12 pour une carte électronique, la dite carte étant adaptée pour commander électroniquement un dispositif (non représenté) de verrouillage / déverrouillage embarqué dans le véhicule et permettant le verrouillage / déverrouillage des ouvrants du véhicule, et
- un compartiment 11 d'insert logeant un insert 13 de secours adapté pour verrouiller / déverrouiller mécaniquement les ouvrants d'un véhicule en cas de défaillance de la carte électronique,

En position de repos, l'insert 13 est logé à l'intérieur de son logement 11 et ne dépasse pas de la clef électronique 10 (figure 1). Lorsque la carte électronique fonctionne correctement et qu'il n'est pas nécessaire d'utiliser l'insert, celui-ci se trouve dans cette position de repos.

Des évidements 16 sont réalisés de manière classique sur l'insert 13 et sont adaptés pour coopérer avec des moyens de retenus 15 ménagés sur le compartiment 11. La coopération de ces deux éléments permet de maintenir fermement l'insert à l'intérieur du compartiment 11.

Lorsque l'utilisateur a besoin de se servir de l'insert 13, il attrape celui-ci par sa zone de préhension 18. Cette zone demeure toujours accessible car des échancrures 17 sont prévues dans la carte électronique à cet effet. Pour faciliter l'extraction de l'insert, l'utilisateur peut également agir sur celui-ci par l'intermédiaire de l'évidement latéral 14.

Une fois sorti de la clef électronique, on peut utiliser l'insert directement en le plaçant dans une serrure et en exerçant sur sa zone de préhension 18 un couple de force de torsion de manière à l'entraîner en rotation autour de son axe longitudinal L (figure 2). Cependant la zone de préhension 18 étant de faible largeur, il peut être difficile d'entraîner ainsi l'insert en rotation.

Dans ce cas, l'utilisateur insère le panneton 13 dans le compartiment 11 en retournant de 180° ce panneton. Les mêmes moyens de retenue 15 coopèrent alors avec les mêmes évidements 16 pour assurer le maintien ferme de la zone de préhension 18 de l'insert dans le compartiment 11. Pour être plus exact, en position active, l'évidement 16 utilisé est celui qui se trouve à l'opposé de celui utilisé en position de repos puisque le panneton (insert) a été tourné de 180°.

Avantageusement, cela permet de tirer parti de la réalisation des deux évidements 16, qui traditionnellement, sont réalisés de façon symétrique de part et d'autre de l'insert.

Lorsque l'insert 13 est ainsi bloqué en position active, l'utilisateur l'insère dans la serrure appropriée.

Avantageusement, la réalisation du compartiment d'insert sur le côté de la clef (comme représenté aux figures 1 et 2) permet de constituer pour les doigts de l'utilisateur une zone d'appui non plus limitée à la seule largeur de l'insert mais répartie sur toute la surface de la clef. Ainsi, le logement électronique constitue pour l'utilisateur une surface d'appui suffisante pour lui permettre d'exercer aisément sur cette surface un couple de force (de type force de torsion) adapté pour entraîner en rotation l'insert selon son axe longitudinal L.

En variante (non représentée), le compartiment d'insert 11 est réalisé au sein du logement électronique de telle sorte que celui-ci constitue une paire de surfaces d'appui de part et d'autre du compartiment d'insert permettant d'appliquer un couple de force pour entraîner en rotation l'insert 13 autour de son axe longitudinal L. En quelque sorte, la paire de surfaces d'appui joue le rôle des ailettes dans un écrou à ailettes.

Avantageusement, on notera que le compartiment d'insert 11 et le logement 12 de la carte électronique sont réalisés par moulage en une seule pièce.

Bien entendu, la présente invention n'est pas limitée au mode de réalisation décrit et englobe toute variante à la portée de l'homme de l'art. Notamment, les moyens de maintien de l'insert dans le compartiment 11 peuvent être à déformation élastique ou non.

## Revendications

1. Clef électronique (10) pour véhicule automobile, la dite clef étant de forme généralement parallélépipédique aplatie et comportant :
- un logement (12) pour une carte électronique, la dite carte étant adaptée pour commander électroniquement un dispositif de verrouillage / déverrouillage embarqué dans le véhicule et permettant le verrouillage / déverrouillage des ouvrants du véhicule, et
- un compartiment (11) d'insert logeant un insert (13) de secours adapté pour verrouiller / déverrouiller mécaniquement les ouvrants d'un véhicule en cas de défaillance de la carte électronique,
la dite clef électronique étant **caractérisée en ce que** l'insert (13) est constitué uniquement d'un panneton de clef et est muni d'évidements (16) adaptés pour coopérer avec des moyens de retenue (15) ménagés dans le compartiment d'insert pour maintenir fermement l'insert (13) aussi bien en position de repos, lorsque l'insert est logé à l'intérieur de son logement, qu'en position active, lorsque le paneton est tourné à 180 ° pour pouvoir être inséré dans une serrure appropriée.

2. Clef selon la revendication 1, **caractérisée en ce que** le compartiment d'insert (11) est muni d'échancrures (17) adaptées pour faciliter le retrait de l'insert de son compartiment.

3. Clef selon la revendication 1 ou 2, **caractérisée en ce que** le compartiment d'insert (11) et le logement (12) de la carte électronique sont réalisés par moulage en une seule pièce.

4. Clef selon l'une quelconque des revendications précédentes, **caractérisé en ce que** le compartiment d'insert (11) est positionné selon l'un des côtés de la clef de telle sorte que lorsque l'insert est en position active, le logement électronique (12) constitue une surface d'appui pour les doigts d'un utilisateur permettant d'appliquer un couple de force pour entraîner en rotation l'insert autour d'un axe longitudinal (L).

5. Clef selon l'une quelconque des revendications 1 à 3, **caractérisé en ce que** le compartiment d'insert (11) est réalisé au sein du logement électronique (12) de telle sorte que le logement électronique constitue une paire de surfaces d'appui de part et d'autre du compartiment d'insert, permettant d'appliquer un couple de force pour entraîner en rotation l'insert autour d'un axe longitudinal (L).

## Patentansprüche

1. Elektronischer Schlüssel (10) für ein Kraftfahrzeug, wobei der Schlüssel im Allgemeinen die Form eines flachen Quaders aufweist und umfasst:
- ein Gehäuse (12) für eine elektronische Karte, wobei die Karte dafür angepasst ist, elektronisch eine Vorrichtung zum Verriegeln / Entriegeln zu steuern, die in dem Fahrzeug angebracht ist und das Verriegeln /Entriegeln der zu öffnenden Teile des Fahrzeugs ermöglicht, und
- ein Einsatzfach (11), das einen Sicherheitseinsatz (13) aufnimmt, der dafür angepasst ist, die zu öffnenden Teile eines Fahrzeugs im Falle des Versagens der elektronischen Karte mechanisch zu verriegeln /entriegeln,
wobei der elektronische Schlüssel **dadurch gekennzeichnet ist, dass** der Einsatz (13) nur durch einen Schlüsselbart gebildet ist und mit Aussparungen (16) ausgestattet ist, die dafür angepasst sind, dass sie mit Mitteln zum Halten (15) zusammenwirken, die in dem Einsatzfach angeordnet sind, um den Einsatz (13) genauso gut fest in der Ruheposition zu halten, wenn der Einsatz sich im Inneren seines Gehäuses befindet, wie in der aktiven Position, wenn der Schlüsselbart auf 180° gedreht ist, um in ein geeignetes Schloss eingeführt zu werden.

2. Schlüssel nach Anspruch 1, **dadurch gekennzeichnet, dass** das Einsatzfach (11) mit bogenförmigen Ausschnitten (17) ausgestattet ist, die dafür angepasst sind, das Zurückziehen des Einsatzes aus seinem Fach zu erleichtern.

3. Schlüssel nach Anspruch 1 oder 2, **dadurch gekennzeichnet, dass** das Einsatzfach (11) und das Gehäuse (12) der elektronischen Karte durch Gießen in einem Stück hergestellt werden.

4. Schlüssel nach einem der vorhergehenden Ansprüche, **dadurch gekennzeichnet, dass** das Einsatzfach (11) gemäß einer der Seiten des Schlüssels positioniert ist, so dass, wenn der Einsatz in der aktiven Position ist, das Elektronikgehäuse (12) eine Auflagefläche für die Finger eines Benutzers bildet, die es ermöglicht, ein Drehmoment aufzubringen, um den Einsatz um eine Längsachse (L) in Drehung zu versetzen.

5. Schlüssel nach einem der Ansprüche 1 bis 3, **dadurch gekennzeichnet, dass** das Einsatzfach (11) im Inneren des Elektronikgehäuses (12) ausgeführt ist, so dass das Elektronikgehäuse ein Auflageflächenpaar von beiden Seiten des Einsatzfachs bildet und es ermöglicht, ein Drehmoment aufzubringen, um den Einsatz um eine Längsachse (L) in Drehung zu versetzen.

## Claims

1. Electronic key (10) for an automotive vehicle, said.key being of generally flat parallelepipedal shape and comprising:
- a housing (12) for an electronic card, said card being adapted to control electronically a locking/unlocking device onboard the vehicle and permitting the locking/unlocking of the opening parts of the vehicle, and
- an insert compartment (11) housing an emergency insert (13) adapted to lock/unlock mechanically the opening parts of a vehicle in the event of a malfunction of the electronic card,
said electronic key being **characterised in that** the insert (13) is embodied solely as a key blade and is provided with recesses (16) adapted to interwork with retaining means (15) disposed in the insert compartment to hold the insert (13) firmly both in a rest position when the insert is located inside its housing and in an active position when the blade is turned through 180° to enable it to be inserted into a corresponding lock.

2. Key according to claim 1, **characterised in that** the insert compartment (11) is provided with indentations (17) adapted to facilitate the withdrawal of the insert from its compartment.

3. Key according to claim 1 or 2, **characterised in that** the insert compartment (11) and the housing (12) of the electronic card are made by moulding as a single piece.

4. Key according to any one of the preceding claims, **characterised in that** the insert compartment (11) is positioned along one of the sides of the key in such a way that when the insert is in the active position the electronic housing (12) constitutes a supporting surface for the fingers of a user permitting a torque to be applied in order to rotate the insert about a longitudinal axis (L).

5. Key according to any one of the claims 1 to 3, **characterised in that** the insert compartment (11) is disposed within the electronic housing (12) such that the electronic housing constitutes a pair of supporting surfaces on opposite sides of the insert compartment, permitting a torque to be applied in order to rotate the insert about a longitudinal axis (L).
